# EUROPÄISCHE PATENTSCHRIFT

(11) **EP 4 264 170 B1**
(45) Veröffentlichungstag und Bekanntmachung des Hinweises auf die Patenterteilung: **04.06.2025**
(21) Anmeldenummer: 21839378.3
(22) Anmeldetag: 13.12.2021
(51) Int. Cl.: F42C 1/02

(54) **AUFSCHLAGZÜNDER**
PERCUSSION FUSE
FUSÉE PERCUTANTE

(30) Priorität: 19.12.2020 DE 102020007798
(43) Veröffentlichungstag der Anmeldung: 25.10.2023
(73) Patentinhaber: JUNGHANS Microtec GmbH, 78655 Dunningen (DE)
(72) Erfinder: GLATTHAAR, Karl, 78727 Oberndorf (DE)
(74) Vertreter: Diehl Patentabteilung
(86) Internationale Anmeldenummer: PCT/EP2021/085394
(87) Internationale Veröffentlichungsnummer: WO 2022/128864

(56) Entgegenhaltungen:
- DE-A1- 1 578 498
- GB-A- 130 017
- US-A- 2 415 262

## Beschreibung

Die vorliegende Erfindung betrifft einen Aufschlagzünder für ein Geschoss.

Aufschlagzünder für Geschosse haben typischerweise einen Zünderkörper, der an einem Geschoss montiert werden kann und in dem ein Detonatorsystem mit Zündladung zum Zünden einer Hauptladung des Geschosses und eine Zündnadel zum Anstechen der Zündladung des Detonatorsystems beim Aufschlagen auf einen Zielkörper vorgesehen sind. Solche Aufschlagzünder sind beispielsweise aus der US 2 415 262 A, der DE 15 78 498 A1 und der GB 130 017 A bekannt. In allen drei Fällen wirken zum Kraftübertrag ein oder mehrere kugelförmige Elemente mit einer Zündnadel zusammen.

Bei einem einigermaßen senkrechten Aufschlagen auf einen Zielkörper drückt das Kopfende des Zünderkörpers auf die Zündnadel und bewegt sie in Richtung zum Detonatorsystem, sodass die Zündladung angestochen wird. Bei einem flachen Aufschlagen auf einen Zielkörper wird hingegen der Zünderkörper üblicherweise verformt, wodurch die Zündnadel zerstört werden kann, was zur Folge hat, dass die Zündnadel nicht mehr zum Detonatorsystem bewegt wird, um die Zündladung anzustechen. Diese Problematik eines herkömmlichen Aufschlagzünders ist beispielhaft in Figur 3 veranschaulicht. Wie dargestellt, hat die Zündnadel im Zünderkörper 12 einen Nadelkopf 25 und eine Nadelstange 26, wobei der Nadelkopf 25 im vorderen Bereich des Zünderkörpers 12 hinter einer Abdeckplatte 21 angeordnet ist und die Nadelstange 26 am hinteren Ende eine Anstechspitze 27 zum Anstechen der Zündladung im Detonatorsystem 16 aufweist. Wie in dem Teilfigurenablauf A, B, C, D veranschaulicht, bewirkt ein flaches Aufschlagen, d.h. ein Auftreffen des Zünders unter einem flachen - insbesondere im Gegensatz zu einem spitzen - Winkel auf einen Zielkörper eine teilweise Verformung des vorderen Teils des Zünderkörpers 12, was ein Verkippen des Nadelkopfes 25 in Richtung zur Aufschlagfläche zur Folge hat, was wiederum ein Abknicken und/oder Verklemmen der Nadelstange 26 im Zünderkörper 12 bewirken kann, sodass die Nadelstange 26 nicht mehr ordnungsgemäß in Richtung zum Detonatorsystem 16 gedrückt wird und demzufolge nicht mehr die Zündladung im Detonatorsystem anstechen kann. So unterbleibt dann natürlich auch die Detonation der Hauptladung des Geschosses.

Es ist deshalb eine Aufgabe der Erfindung, einen verbesserten Aufschlagzünder zu schaffen, der auch bei einem flachen Aufschlagen auf einen Zielkörper das Anstechen der Zündladung durch die Zündnadel bewirken kann.

Diese Aufgabe wird gelöst durch einen Aufschlagzünder für ein Geschoss mit den Merkmalen des Anspruchs 1. Besonders vorteilhafte Ausgestaltungen und Weiterbildungen der Erfindung sind Gegenstand der abhängigen Ansprüche.

Der Aufschlagzünder der Erfindung weist einen Zünderkörper, der an einem Geschoss montiert werden kann, wobei der Zünderkörper einen dem Geschoss abgewandten Kopfabschnitt mit einem Kopfende, einen dem Geschoss zugewandten Bodenabschnitt und eine Längsachse aufweist, und ein Detonatorsystem mit Zündladung im Bodenabschnitt des Zünderkörpers auf. Der Aufschlagzünder weist ferner eine Zündnadel im Kopfabschnitt des Zünderkörpers auf, wobei die Zündnadel eine Nadelstange, einen Nadelkopf an einem dem Kopfende des Zünderkörpers zugewandten Ende der Nadelstange und eine Anstechspitze an einem dem Detonatorsystem zugewandten Ende der Nadelstange aufweist, wobei die Zündnadel bei einem Aufschlagen des Aufschlagzünders auf einen Zielkörper in Richtung zum Detonatorsystem bewegbar ist, damit die Anstechspitze der Zündnadel die Zündladung im Detonatorsystem ansticht. Gemäß der Erfindung ist zudem ein Druckelement vorgesehen, das im Kopfabschnitt des Zünderkörpers zwischen dem Kopfende des Zünderkörpers und dem Nadelkopf der Zündnadel lose (im Sinne von nicht fixiert) angeordnet ist, wobei das Druckelement derart ausgestaltet und im Kopfabschnitt des Zünderkörpers angeordnet ist, dass es relativ zum Zünderkörper und relativ zum Nadelkopf der Zündnadel kippen kann, sodass es bei einer Verformung des Kopfabschnitts des Zünderkörpers beim Aufschlagen auf einen Zielkörper auf den Nadelkopf der Zündnadel drücken kann, ohne den Nadelkopf relativ zur Längsachse des Zünderkörpers zu kippen.

Das zusätzliche Druckelement wird bei einer Verformung des Kopfabschnitts des Zünderkörpers gekippt, hält aber durch seine Entkopplung vom Nadelkopf die Ausrichtung des Nadelkopfes und damit auch der Nadelstange aufrecht, d.h. verhindert zum Beispiel ein Kippen des Nadelkopfes und ein dadurch bewirktes Abknicken oder Verklemmen der Nadelstange. Durch dieses zusätzliche Druckelement kann deshalb auch bei einem flachen Aufschlagen des Aufschlagzünders auf einen Zielkörper gewährleistet werden, dass die Zündnadel funktionsfähig bleibt und die Zündladung im Detonatorsystem anstechen kann. Diese Gewährleistung der Funktionsfähigkeit des Aufschlagzünders auch bei einem flachen Aufschlagen auf einen Zielkörper kann mittels des zusätzlichen Druckelements durch einen einfachen und kostengünstigen Aufbau erzielt werden. Auch genügt in vielen herkömmlichen Konstruktionsvarianten von Aufschlagzündern ein einfaches Einfügen des speziellen Druckelements, ohne dass der Zünderkörper und die Zündnadel wesentlich modifiziert werden müssen.

Der Aufschlagzünder der Erfindung ist grundsätzlich für beliebige Geschossarten anwendbar. Außerdem ist der Aufschlagzünder der Erfindung auf keine speziellen Detonatorsysteme mit Zündladung beschränkt.

Entsprechend der Erfindung weist das Druckelement eine der Zündnadel zugewandte Rückseite auf, die kuppelförmig ausgestaltet ist. Auf diese Weise kann die Rückseite des Druckelements auch bei einem Kippen des Druckelements (d.h. sowohl beim senkrechten Aufschlagen als auch beim flachen Aufschlagen auf einen Zielkörper) mit dem Nadelkopf der Zündnadel in Kontakt bleiben, bevorzugt sogar im Bereich der zentralen Längsachse des Zünderkörpers, entlang der die Zündnadel in Richtung zum Detonatorsystem bewegbar ist. Die Kuppel bzw. ihre Wölbung kann sphärisch oder asphärisch sein. Die Wölbung erhebt sich erfindungsgemäß über eine elliptische oder eckige Grundfläche. Die Grundfläche kann insbesondere kreisförmig oder quadratisch sein. Entsprechend der Erfindung umfasst die Wölbung im Bereich oberhalb des Flächenschwerpunkts der Grundfläche einen planen Bereich. Der plane Bereich befindet sich bevorzugt symmetrisch um den theoretisch höchsten Punkt der Kuppel, wenn diese keinen planen Bereich umfassen würde. Vorteilhafterweise macht der plane Bereich der Rückseite - oder anders gesagt der plane Bereich der kuppelförmigen Oberfläche der Rückseite weniger als 30%, insbesondere weniger als 25% der Gesamtfläche der kuppelförmigen Oberfläche aus. Der sphärische oder asphärische Oberflächenverlauf der Rückseite des Druckelements kann auch durch eine Vielzahl planer Elemente gebildet sein, so dass die kuppelförmige Rückseite durch einen Polyeder gebildet ist.

Die dem Druckelement zugewandte Seite des Nadelkopfes der Zündnadel ist entsprechend der Erfindung im Wesentlichen plan geformt. Auf diese Weise kann das Kippen des Druckelements relativ zum Nadelkopf besser gewährleistet werden: Durch die kuppelförmige Ausgestaltung der Rückseite des Druckelements und die plane Ausgestaltung der Seite des Nadelkopfes, die dem Druckelement zugewandt ist, kann das Druckelement bei einem Aufschlagen des Zünders auf einem Zielkörper unter einem flachen Winkel aufgrund seiner losen bzw. unfixierten Anordnung quasi auf der Seite des Nadelkopfes, die dem Druckelement zugewandt ist, abrollen bei gleichzeitiger Druckausübung auf den Nadelkopf - oder anders ausgedrückt bei gleichzeitiger geradliniger, also in Richtung der Längsachse des Zünderkörpers, Weiterleitung der Verformung des Kopfabschnitts des Zünderkörpers über das Druckelement auf den Nadelkopf. Wenn die Rückseite des Druckelements erfindungsgemäß einen wie zuvor beschriebenen planen Bereich aufweist, kann - trotz loser Anordnung des Druckelements - ein flächiger Kontakt zwischen Druckelement und der dem Druckelement zugewandten Seite des Nadelkopfes hergestellt werden, so dass-nur bei einem Aufschlagen des Zünders auf einen Zielkörper unter einem flachen Winkel ein Kippen des Druckelements erfolgt.

Die dem Kopfende des Zünderkörpers zugewandte Vorderseite des Druckelements ist entsprechend der Erfindung im Wesentlichen plan ausgestaltet. In diesem Fall kann das Druckelement beispielsweise als eine Halbkugel oder quasi linsenförmig mit einer planen Fläche als Vorderseite und einer asphärischen oder sphärischen oder facettenartig ausgebildeten Oberfläche als Rückseite ausgestaltet sein, wobei sowohl "Halbkugel" als auch "Linse" auf ihrer Rückseite einen, wie zuvor beschriebenen, planen Bereich umfassen.

In einer erfindungsgemäßen Alternative umfasst die Vorderseite des Druckelements zwei plane Bereiche, wobei der eine plane Bereich gegenüber dem anderen planen

Bereich stufenförmig erhöht ist. Der stufenförmig erhöhte plane Bereich der Vorderseite kann dabei gegenüberliegend zu einem zuvor beschriebenen planen Bereich der Rückseite liegen bzw. anders ausgedrückt: Unabhängig davon, ob die Rückseite einen planen Bereich umfasst oder nicht, ist der stufenförmig erhöhte Bereich der Vorderseite vorzugsweise gegenüberliegend zum (theoretisch) höchsten Punkt der kuppelförmigen Rückseite angeordnet, wobei der Bereich insbesondere symmetrisch in Bezug auf diesen Punkt ausgerichtet ist. Durch den stufenförmig erhöhten planen Bereich kann ein Kontaktbereich zwischen dem Kopfende des Zünderkörpers und dem Druckkörper hergestellt werden, welcher jedoch im Vergleich zu einer im Wesentlich komplett planen Vorderseite den Vorteil bietet, dass ein gewisser Kontakt zwischen dem Kopfende herstellbar ist, der jedoch flächenmäßig kleiner ist, so dass bei einem flachen Aufschlagen des Zünders eine Kippbewegung des Druckelements einfacher möglich ist.

Die dem Kopfende des Zünderkörpers zugewandte Vorderseite des Druckelements kann jedoch beispielsweise auch analog wie eine der zuvor beschriebenen Rückseiten des Druckelements ausgestaltet sein. Dadurch ist es zum Beispiel möglich, dass das Druckelement eine Kugelform, eine Ellipsenform, eine ovale Form, die Form eines Polyeders jeweils auf Rück- und Vorderseite aufweist oder unterschiedliche Kombinationen, wie z.B. eine Kugelform auf der Vorderseite und eine elliptische oder asphärische Form auf der Rückseite etc.

Das Druckelement hat vorzugsweise einen massiven Formkörper aus einem metallischen Material. Auf diese Weise ist das Druckelement formstabil und kann auch beim Verformen des Zünderkörpers beim Aufschlagen auf einen Zielkörper seine Form und damit seine Funktionalität aufrechterhalten. Aus Gewichtsgründen ist das Druckelement zum Beispiel aus Aluminium gefertigt.

In einer Ausgestaltung der Erfindung weist der Zünderkörper in seinem Kopfabschnitt einen Kanal auf, in dem die Zündnadel angeordnet und geführt ist und in dem sich auch das Druckelement befindet. Falls die Nadelstange eine geringere Breite als der Nadelkopf der Zündnadel aufweist, weist dieser Kanal vorzugsweise einen ersten Kanalabschnitt zum Führen des Nadelkopfes und des Druckelements und einen zweiten Kanalabschnitt zum Führen der Nadelstange auf, wobei der zweite Kanalabschnitt schmaler als der erste Kanalabschnitt ist. Außerdem verlaufen die Zündnadel und der Kanal vorzugsweise im Wesentlichen koaxial zur zentralen Längsachse des Zünderkörpers. Der Kanal bzw. sein erster und zweiter Kanalabschnitt sind bevorzugt im Wesentlichen zylindrisch geformt, vorzugsweise im Wesentlichen koaxial zur Längsachse des Zünderkörpers.

Um die freie Beweglichkeit des Druckelements auch beim Verformen des Kopfabschnitts des Zünderkörpers zu gewährleisten, ist das Druckelement bevorzugt so ausgestaltet, dass die Durchmesser des Druckelements in allen Richtungen kleiner als die Breite des Kanals sind.

In einer Ausgestaltung der Erfindung weist der Zünderkörper an seinem Kopfende eine Zugangsöffnung zum Montieren der Zündnadel auf, wobei die Zugangsöffnung (nach dem Einfügen der Zündnadel in den Zünderkörper durch eine Abdeckplatte geschlossen wird. Das Druckelement wird ebenfalls durch diese Zugangsöffnung in den Zünderkörper eingefügt und ist dann lose zwischen der Abdeckplatte und dem Nadelkopf der Zündnadel angeordnet.

Obige sowie weitere Merkmale und Vorteile der Erfindung werden aus der nachfolgenden Beschreibung eines bevorzugten, nicht-einschränkenden Ausführungsbeispiels anhand der beiliegenden Zeichnung besser verständlich. Darin zeigen, schematisch:
- Fig. 1: eine Längsschnittansicht eines Aufschlagzünders gemäß einem Ausführungsbeispiel der Erfindung;
- Fig. 2: vier Skizzen zum Veranschaulichen des Verformungsverlaufs des Aufschlagzünders von Fig. 1 bei einem schrägen Aufschlagen auf einen Zielkörper; und
- Fig. 3: vier Skizzen zum Veranschaulichen des Verformungsverlaufs eines herkömmlichen Aufschlagzünders bei einem schrägen Aufschlagen auf einen Zielkörper.

Fig. 1 veranschaulicht beispielhaft den Aufbau eines Aufschlagzünders am Beispiel eines Sprenggeschosses. Fig. 1 zeigt die Struktur im Ruhezustand oder im Flugzustand des Aufschlagzünders 10, d.h. vor dem Aufschlagen des Aufschlagzünders 10 auf einen Zielkörper.

Der Aufschlagzünder 10 hat einen Zünderkörper 12, der zum Beispiel aus Aluminium gefertigt ist. Der Zünderkörper 12 hat einen in Flugrichtung 13 vorderen Kopfabschnitt 12a mit einem Kopfende 12b und einen in Flugrichtung 13 hinteren Bodenabschnitt 12c. Am Bodenabschnitt 12c des Zünderkörpers 12 ist eine Befestigungsvorrichtung 14 vorgesehenem, mit der der Zünderkörper 12 am Rumpf des Geschosses befestigt werden kann. Wie in Fig. 1 angedeutet, weist die Befestigungsvorrichtung 14 zum Beispiel ein Gewinde zum Einschrauben des Zünderkörpers 12 in einen Geschosshohlraum auf. Je nach Art des Geschosses kann die Befestigungsvorrichtung 14 des Zünderkörpers 12 aber auch anders konzipiert sein.

Der Zünderkörper 12 hat eine zentrale Längsachse 18, die auch eine Axialrichtung des Zünderkörpers 12 definiert. Die Flugrichtung 13 des Geschosses und des Aufschlagzünders 10 ist im Wesentlichen parallel bzw. koaxial zu dieser Längsachse 18.

Im Bodenabschnitt 12c des Zünderkörpers 12 ist ein Zündladungsraum 15 vorgesehen, der zum Beispiel im Wesentlichen zylindrisch geformt und im Wesentlichen koaxial zur Längsrichtung 18 angeordnet ist. In diesem Zündladungsraum 15 ist ein Detonatorsystem mit Zündladung 16 aufgenommen. Das Detonatorsystem 16 weist zum Beispiel eine Zündkette auf. Die Zündladung des Detonatorsystems 16 ist durch eine Anstichöffnung 17 mechanisch auslösbar, wobei die Anstichöffnung 17 im Bereich der Längsachse 18 auf der dem Kopfabschnitt 12a zugewandten Seite des Detonatorsystems 16 vorgesehen ist. Die ausgelöste Zündladung des Detonatorsystems 16 kann dann die Hauptladung des Geschosses auslösen.

Im Kopfabschnitt 12a des Zünderkörpers 12 ist ein Kanal 22 vorgesehen, der im Wesentlichen koaxial zur Längsrichtung 18 angeordnet ist und der dem Aufnehmen und Führen einer Zündnadel 24 dient. Die Zündnadel 24 weist eine Nadelstange 26, einen Nadelkopf 25 an dem dem Kopfende 12b des Zünderkörpers 12 zugewandten Ende der Nadelstange 26 und eine Anstechspitze 27 an dem dem Detonatorsystem 16 zugewandten Ende der Nadelstange 26 auf. Die Anstechspitze 17 dient dem Auslösen der Zündladung durch Einstechen in die Anstichöffnung 17 des Detonatorsystems 16. Der Nadelkopf 25 der Zündnadel 24 ist in diesem Ausführungsbeispiel breiter als die Nadelstange 26. Der Kanal 22 im Kopfabschnitt 12a des Zündkörpers 12 hat deshalb einen breiteren ersten Kanalabschnitt 22a zum Aufnehmen und Führen des Nadelkopfes 25 und einen schmaleren zweiten Kanalabschnitt 22b zum Aufnehmen und Führen der Nadelstange 26. Der erste und der zweite Kanalabschnitt 22a, 22b sind beide im Wesentlichen hohlzylindrisch geformt. Die Zündnadel 24 und der Kanal 22 sind jeweils im Wesentlichen koaxial zur Längsachse 18 ausgerichtet. Die Zündnadel 24 ist im Kanal entlang der Längsachse 18 bewegbar, sodass sie beim Aufschlagen des Aufschlagzünders 10 auf einen Zielkörper durch Druck auf den Nadelkopf 25 in Richtung zum Detonatorsystem 16 bewegt werden kann, damit die Anstechspitze 27 in die Anstichöffnung 17 des Detonatorsystems 16 einsticht, um die Zündladung auszulösen.

Wie in Fig. 1 dargestellt, weist der Kopfabschnitt 12a des Zünderkörpers 12 an seinem Kopfende 12b eine Zugangsöffnung 20 auf, durch die die Zündnadel 24 in den Kanal 22 des Zünderkörpers 12 eingefügt werden kann. Nach der Montage der Zündnadel 24 wird diese Zugangsöffnung 20 dann durch eine Abdeckplatte 21 verschlossen und abgedichtet.

Durch die Zugangsöffnung 20 wird außerdem ein Druckelement 28 in den Kanal 22 eingefügt. Das Druckelement 28 ist dann zwischen dem Nadelkopf 25 und der Abdeckplatte 21 im ersten Kanalabschnitt 22a angeordnet. Das Druckelement 28 ist dabei lose im ersten Kanalabschnitt 22a angeordnet, d.h. an keinem Element von Deckplatte 21, Zünderkörper 12 und Nadelkopf 25 fixiert, sodass es innerhalb des ersten Kanalabschnitts 22a relativ zum Zünderkörper 12 und relativ zum Nadelkopf 25 der Zündnadel 24 kippen kann, wie durch die Bogenpfeile 29 in Fig. 1 angedeutet.

Im Ausführungsbeispiel von Fig. 1 ist das Druckelement 28 in Form einer Halbkugel ausgebildet. D.h. das Druckelement 28 hat eine der Deckplatte 21 zugewandte Vorderseite 28a, die im Wesentlichen plan ist, und eine dem Nadelkopf 25 zugewandte Rückseite 28b, die kuppelförmig, vorliegend sphärisch ist. In anderen Ausführungsformen der Erfindung kann die Vorderseite 28a des Druckelements 28 ebenfalls kuppelförmig, beispielsweise sphärisch ausgebildet sein, so dass das Druckelement 28 kugelförmig ist.

Die dem Druckelement 28 zugewandte Seite des Nadelkopfes 25 ist bevorzugt im Wesentlichen plan geformt. In Fig. 1 steht das Druckelement 28 in Kontakt zum Nadelkopf 25.

Das Druckelement ist außerdem bevorzugt ein massives (d.h. nicht hohles) Formteil zum Beispiel aus Aluminium. Das Druckelement 28 ist im Wesentlichen koaxial zur Längsachse 18 angeordnet. Außerdem sind alle Durchmesser des Druckelements 28 in allen Ausrichtungen kleiner bemessen als die Breite des ersten Kanalabschnitts 22a im Kopfabschnitt 12a des Zünderkörpers 12.

Im Fall eines Aufschlagens des Aufschlagzünders 10 einigermaßen senkrecht auf einen Zielkörper, d.h. im Wesentlichen parallel zur Längsachse 18, wird das Kopfende 12b des Zünderkörpers 12 eingedrückt, sodass das Druckelement 21 mit seiner Rückseite 28b gegen den Nadelkopf 25 drückt. Als Folge davon wird die Zündnadel 24 in Richtung zum Detonatorsystem 16 bewegt und sticht letztlich die Anstechspitze 27 in die Anstichöffnung des Detonatorsystems 16, um die Zündladung im Detonatorsystem 16 auszulösen. Wie in Fig. 1 erkennbar, drückt das Druckelement 28 aufgrund seiner kuppelförmigen Rückseite 28b im zentralen Bereich der Längsachse 18 gegen den Nadelkopf 25, sodass die Druckwirkung geradlinig verläuft, wodurch die axiale Bewegung der Zündnadel 24 durch den Kanal 22 entlang der Längsachse 18 unterstützt wird.

Die Funktionalität des Aufschlagzünders 10 im Fall eines flachen Aufschlagens auf einen Zielkörper ist in Fig. 2 veranschaulicht. Der Vorteil der erfindungsgemäßen Konstruktion des Aufschlagzünders 10 ist insbesondere durch den Vergleich von Fig. 2 mit der eingangs beschriebenen Fig. 3 für einen herkömmlichen Aufschlagzünder ersichtlich.

Wie der Ablauf der Teilfiguren A, B, C, D von Fig. 2 veranschaulicht, wird der Kopfabschnitt 12a des Zünderkörpers 12 im Bereich des Kopfendes 12b ähnlich wie in Fig. 3 immer weiter verformt. Im Gegensatz zur herkömmlichen Konstruktion bewirkt diese Verformung des Zünderkörpers 12 aber aufgrund des zusätzlichen Druckelements 28 kein Verkippen des Nadelkopfes 25 und damit kein Abknicken oder Verklemmen der Nadelstange 26, sodass die Zündnadel 24 funktionsfähig bleibt und die Zündladung im Detonatorsystem 16 anstechen kann.

Durch die Verformung des Zünderkörpers 12 wird das Druckelement 28 innerhalb des ersten Kanalabschnitts 22a so gekippt, dass seine plane Vorderseite 28a auf den Zielkörper ausgerichtet ist. Außerdem wird das Druckelement 28 durch das Aufschlagen im Laufe der Verformung des Zünderkörpers 12 etwas in Richtung Bodenabschnitt 12c des Zünderkörpers 12 bewegt. Da sich das Druckelement 28 aber lose im ersten Kanalabschnitt 22a befindet, bewirkt das Kippen des Druckelements 28 keine Verformung des ersten Kanalabschnitts 22 und insbesondere auch kein Kippen des Nadelkopfes 25 relativ zur Längsachse 18. Wie aus Fig. 2 ersichtlich, bleibt stattdessen diekuppelförmige Rückseite 28b des Druckelements 28 im Laufe der Verformung des Zünderkörpers 12 im zentralen Bereich der Längsachse 18 mit der planen Oberseite des Nadelkopfes 25 in Kontakt. Hierdurch drückt das Druckelement 28 im Laufe der Verformung des Zünderkörpers 12 immer im Wesentlichen zentral gegen den Nadelkopf 25 und im Wesentlichen geradlinig in Richtung entlang der Längsachse 18. Auf diese Weise wird die Zündnadel 24 entlang der Längsrichtung 18 durch den Kanal 22 in Richtung zum Detonatorsystem 16 bewegt, ohne in irgendeiner Form quer zur Längsachse 18 abzukippen.

Durch das zusätzliche Druckelement 28 im Zünderkörper 12 kann so die Aufschlagsensierung des Aufschlagzünders 10 auch bei einem flachen Aufschlagen auf einen Zielkörper verbessert bzw. aufrechterhalten werden. Die Funktionsfähigkeit des Aufschlagzünders und damit die Einsatzfähigkeit des Geschosses können so deutlich verbessert werden.

### Bezugszeichenliste

- 10: Aufschlagzünder
- 12: Zünderkörper
- 12a: Kopfabschnitt des Zünderkörpers
- 12b: Kopfende des Zünderkörpers
- 12c: Bodenabschnitt des Zünderkörpers
- 13: Flugrichtung
- 14: Befestigungsvorrichtung
- 15: Zündladungsraum
- 16: Detonatorsystem mit Zündladung
- 17: Anstichöffnung
- 18: Längsachse (definiert Axialrichtung)
- 20: Zugangsöffnung für Montage
- 21: Abdeckplatte
- 22: Kanal
- 22a: erster Kanalabschnitt
- 22b: zweiter Kanalabschnitt
- 24: Zündnadel
- 25: Nadelkopf
- 26: Nadelstange
- 27: Anstechspitze
- 28: Druckelement
- 28a: Vorderseite des Druckelements
- 28b: Rückseite des Druckelements
- 29: Kippmöglichkeit des Druckelements

## Patentansprüche

1. Aufschlagzünder (10) für ein Geschoss, aufweisend:
a) einen Zünderkörper (12), der an einem Geschoss montiert werden kann, wobei der Zünderkörper (12) einen dem Geschoss abgewandten Kopfabschnitt (12a) mit einem Kopfende (12b), einen dem Geschoss zugewandten Bodenabschnitt (12c) und eine Längsachse (18) aufweist;
b) ein Detonatorsystem mit Zündladung (16) im Bodenabschnitt (12c) des Zünderkörpers (12); und
c) eine Zündnadel (24) im Kopfabschnitt (12a) des Zünderkörpers (12), wobei die Zündnadel (24) eine Nadelstange (26), einen Nadelkopf (25) an einem dem Kopfende (12b) des Zünderkörpers (12) zugewandten Ende der Nadelstange (26) und eine Anstechspitze (27) an einem dem Detonatorsystem (16) zugewandten Ende der Nadelstange (26) aufweist, wobei die Zündnadel (24) bei einem Aufschlagen des Aufschlagzünders (10) auf einen Zielkörper in Richtung zum Detonatorsystem (16) bewegbar ist, damit die Anstechspitze (27) der Zündnadel (24) die Zündladung im Detonatorsystem (16) ansticht,
d) ein Druckelement (28), das im Kopfabschnitt (12a) des Zünderkörpers (12) zwischen dem Kopfende (12b) des Zünderkörpers (12) und dem Nadelkopf (25) der Zündnadel (24) lose angeordnet ist, wobei
- das Druckelement (28) derart ausgestaltet und im Kopfabschnitt (12a) des Zünderkörpers (12) angeordnet ist, dass es relativ zum Zünderkörper (12) und relativ zum Nadelkopf (25) der Zündnadel (24) kippen kann, sodass es bei einer Verformung des Kopfabschnitts (12a) des Zünderkörpers (12) beim Aufschlagen auf einen Zielkörper auf den Nadelkopf (25) der Zündnadel drücken kann, ohne den Nadelkopf relativ zur Längsachse (18) des Zünderkörpers (12) zu kippen,
- das Druckelement (28) eine dem Kopfende (12b) des Zünderkörpers (12) zugewandte Vorderseite (28b) aufweist, die im Wesentlichen plan ausgestaltet ist oder zwei plane Bereiche umfasst, wobei der eine plane Bereich gegenüber dem anderen planen Bereich stufenförmig erhöht ist,
- eine dem Druckelement (28) zugewandte Seite des Nadelkopfes (25) der Zündnadel (24) plan geformt ist,
- das Druckelement (28) eine der Zündnadel (24) zugewandte Rückseite (28b) aufweist, die kuppelförmig ausgestaltet ist, wobei sich die Wölbung der kuppelförmigen Rückseite über eine elliptische oder eckige Grundfläche erhebt und die Wölbung im Bereich oberhalb des Flächenschwerpunkts der Grundfläche einen planen Bereich umfasst, so dass ein flächiger Kontakt zwischen Rückseite (28b) des Druckelements (28) und der dem Druckelement (28) zugewandten Seite des Nadelkopfes (25) der Zündnadel (24) herstellbar ist, so dass nur bei einem Aufschlagen des Aufschlagzünders (10) auf einen Zielkörper unter einem flachen Winkel ein Kippen des Druckelements (28) erfolgt.

2. Aufschlagzünder (10) nach Anspruch 1, bei welchem das Druckelement (28) einen massiven Formkörper aus einem metallischen Material hat.

3. Aufschlagzünder (10) nach einem der vorhergehenden Ansprüche, bei welchem der Zünderkörper (12) in seinem Kopfabschnitt (12a) einen Kanal (22) aufweist, in dem die Zündnadel (24) angeordnet und geführt ist und in dem sich auch das Druckelement (28) befindet.

4. Aufschlagzünder (10) nach Anspruch 3, bei welchem die Nadelstange (26) eine geringere Breite als der Nadelkopf (25) der Zündnadel (24) aufweist, und der Kanal (22) einen ersten Kanalabschnitt (22a) zum Führen des Nadelkopfes (25) und des Druckelements (28) und einen zweiten Kanalabschnitt (22b) zum Führen der Nadelstange (26) aufweist, wobei der zweite Kanalabschnitt (22b) schmaler als der erste Kanalabschnitt (22a) ist.

5. Aufschlagzünder (10) nach Anspruch 3 oder 4, bei welchem die Zündnadel (24) und der Kanal (22) koaxial zur zentralen Längsachse (18) des Zünderkörpers (12) verlaufen.

6. Aufschlagzünder (10) nach einem der Ansprüche 3 bis 5, bei welchem das Druckelement (28) so ausgestaltet ist, dass die Durchmesser des Druckelements (28) in allen Richtungen kleiner als die Breite des Kanals (22) sind.

7. Aufschlagzünder (10) nach einem der vorhergehenden Ansprüche, bei welchem der Zünderkörper (12) an seinem Kopfende (12b) eine Zugangsöffnung (20) zum Montieren der Zündnadel (24) aufweist, wobei die Zugangsöffnung durch eine Abdeckplatte (21) geschlossen ist, und wobei das Druckelement (28) lose zwischen der Abdeckplatte (21) und dem Nadelkopf (25) der Zündnadel (24) angeordnet ist.

## Claims

1. Percussion fuse (10) for a shell, having:
a) a fuse body (12), which can be mounted on a shell, wherein the fuse body (12) has a head portion (12a), which faces away from the shell and has a head end (12b), a base portion (12c), which faces the shell, and a longitudinal axis (18);
b) a detonator system having a priming charge (16) in the base portion (12c) of the fuse body (12); and
c) a firing pin (24) in the head portion (12a) of the fuse body (12), wherein the firing pin (24) has a pin rod (26), a pin head (25) at an end of the pin rod (26) facing the head end (12b) of the fuse body (12) and a piercing tip (27) at an end of the pin rod (26) facing the detonator system (16), wherein the firing pin (24) can be moved in the direction towards the detonator system (16) when the percussion fuse (10) strikes a target, so that the piercing tip (27) of the firing pin (24) pierces the priming charge in the detonator system (16),
d) a pressure element (28), which is arranged loosely in the head portion (12a) of the fuse body (12) between the head end (12b) of the fuse body (12) and the pin head (25) of the firing pin (24), wherein
- the pressure element (28) is configured and arranged in the head portion (12a) of the fuse body (12) in such a manner that it can tilt relative to the fuse body (12) and relative to the pin head (25) of the firing pin (24), so that, in the event of a deformation of the head portion (12a) of the fuse body (12) when striking a target, it can press on the pin head (25) of the firing pin without tilting the pin head relative to the longitudinal axis (18) of the fuse body (12),
- the pressure element (28) has a front side (28b), which faces the head end (12b) of the fuse body (12) and is configured in a substantially planar manner or comprises two planar regions, wherein one planar region is raised in a stepped manner with respect to the other planar region,
- a side, facing the pressure element (28), of the pin head (25) of the firing pin (24) is formed in a planar manner,
- the pressure element (28) has a rear side (28b), which faces the firing pin (24) and is configured in a dome-like manner, wherein the curvature of the dome-like rear side rises over an elliptical or angular base surface and the curvature comprises a planar region in the region above the centroid of the area of the base surface, so that a planar contact between the rear side (28b) of the pressure element (28) and the side, facing the pressure element (28), of the pin head (25) of the firing pin (24) can be produced, so that the pressure element (28) is tilted only when the percussion fuse (10) strikes a target at a shallow angle.

2. Percussion fuse (10) according to Claim **1,** in which the pressure element (28) has a solid shaped body made of a metal material.

3. Percussion fuse (10) according to either of the preceding claims, in which the fuse body (12) has in the head portion (12a) thereof a channel (22), in which the firing pin (24) is arranged and guided and in which the pressure element (28) is also located.

4. Percussion fuse (10) according to Claim **3,** in which the pin rod (26) has a smaller width than the pin head (25) of the firing pin (24), and the channel (22) has a first channel portion (22a) for guiding the pin head (25) and the pressure element (28) and a second channel portion (22b) for guiding the pin rod (26), wherein the second channel portion (22b) is narrower than the first channel portion (22a).

5. Percussion fuse (10) according to Claim 3 or **4, in** which the firing pin (24) and the channel (22) extend coaxially relative to the central longitudinal axis (18) of the fuse body (12).

6. Percussion fuse (10) according to one of Claims 3 to 5, in which the pressure element (28) is configured in such a manner that the diameters of the pressure element (28) in all directions are smaller than the width of the channel (22).

7. Percussion fuse (10) according to one of the preceding claims, in which the fuse body (12) has at the head end (12b) thereof an access opening (20) for mounting the firing pin (24), wherein the access opening is closed by a covering plate (21), and wherein the pressure element (28) is arranged loosely between the covering plate (21) and the pin head (25) of the firing pin (24).

## Revendications

1. Fusée d'impact (10) pour un projectile, comprenant :
a) un corps (12) de fusée qui peut être monté sur un projectile, le corps (12) de fusée présentant une partie de tête (12a) opposée au projectile avec une extrémité (12b) de tête, une partie inférieure (12c) orientée vers le projectile et un axe longitudinal (18) ;
b) un système de détonateur avec charge d'amorçage (16) dans la partie inférieure (12c) du corps (12) de fusée ; et
c) une aiguille d'amorçage (24) dans la partie de tête (12a) du corps (12) de fusée, l'aiguille d'amorçage (24) comportant une tige d'aiguille (26), une tête d'aiguille (25) à une extrémité de la tige d'aiguille (26) faisant face à l'extrémité de tête (12b) du corps (12) de fusée, et une pointe de perçage (27) à une extrémité de la tige d'aiguille (26) faisant face au système de détonateur (16), l'aiguille d'amorçage (24) pouvant être déplacée en direction du système de détonateur (16) lors d'un impact de la fusée d'impact (10) sur un corps cible, afin que la pointe de perçage (27) de l'aiguille d'amorçage (24) perce la charge d'amorçage dans le système de détonateur (16),
d) un élément de pression (28) qui est disposé librement dans la partie de tête (12a) du corps (12) de fusée entre l'extrémité de tête (12b) du corps (12) de fusée et la tête d'aiguille (25) de l'aiguille d'amorçage (24),
- l'élément de pression (28) étant configuré et disposé dans la partie de tête (12a) du corps (12) de fusée de telle façon qu'il peut basculer par rapport au corps (12) de fusée et par rapport à la tête d'aiguille (25) de l'aiguille d'amorçage (24), de sorte que, en cas d'une déformation de la partie de tête (12a) du corps (12) de fusée lors de l'impact sur un corps cible, il peut presser sur la tête d'aiguille (25) de l'aiguille d'amorçage, sans faire basculer la tête d'aiguille par rapport à l'axe longitudinal (18) du corps (12) de fusée,
- l'élément de pression (28) présente une face avant (28b) tournée vers l'extrémité de tête (12b) du corps (12) de fusée, qui est configurée sensiblement plane ou comprend deux zones planes, l'une des zones planes étant surélevée en gradins par rapport à l'autre zone plane,
- un côté de la tête d'aiguille (25) de l'aiguille d'amorçage (24) tourné vers l'élément de pression (28) a une forme plane,
- l'élément de pression (28) présente une face arrière (28b) tournée vers l'aiguille d'amorçage (24), qui est configurée en forme de coupole, la courbure de la face arrière en forme de coupole s'élevant au-dessus d'une surface de base elliptique ou angulaire et la courbure comprenant une zone plane dans la zone au-dessus du centre de gravité de la surface de base, de sorte qu'un contact plat peut être établi entre la face arrière (28b) de l'élément de pression (28) et le côté de la tête d'aiguille (25) de l'aiguille d'amorçage (24) tourné vers l'élément de pression (28), de sorte qu'un basculement de l'élément de pression (28) n'a lieu que lors d'un impact sous un angle plat de la fusée d'impact (10) sur un corps cible.

2. Fusée d'impact (10) selon la revendication 1, dans lequel l'élément de pression (28) présente un corps moulé massif à base d'un matériau métallique.

3. Fusée d'impact (10) selon l'une quelconque des revendications précédentes, dans lequel le corps (12) de fusée présente dans sa partie de tête (12a) un canal (22), dans lequel l'aiguille d'allumage (24) est disposée et guidée et dans lequel se trouve également l'élément de pression (28).

4. Fusée **d'impact** (10) selon la revendication 3, dans lequel la tige d'aiguille (26) a une largeur moindre que la tête d'aiguille (25) de l'aiguille d'amorçage (24), et le canal (22) comprend une première partie (22a) de canal destinée au guidage de la tête d'aiguille (25) et de l'élément de pression (28) et une deuxième partie (22b) de canal destinée au guidage de la tige d'aiguille (26), la deuxième partie (22b) de canal étant plus étroite que la première partie (22a) de canal.

5. Fusée d'impact (10) selon la revendication 3 ou **4,** dans lequel l'aiguille d'amorçage (24) et le canal (22) s'étendent coaxialement à l'axe longitudinal central (18) du corps (12) de fusée.

6. Fusée d'impact (10) selon l'une quelconque des revendications 3 à **5,** dans lequel l'élément de pression (28) est configuré de telle façon que les diamètres de l'élément de pression (28) sont dans toutes les directions inférieurs à la largeur du canal (22).

7. Fusée d'impact (10) selon l'une quelconque des revendications précédentes, dans lequel le corps (12) de fusée comporte à son extrémité de tête (12b), une ouverture d'accès (20) destinée au montage de l'aiguille d'amorçage (24), l'ouverture d'accès étant fermée par une plaque de recouvrement (21), et dans lequel l'élément de pression (28) est disposé librement entre la plaque de recouvrement (21) et la tête d'aiguille (25) de l'aiguille d'amorçage (24).
